# EUROPÄISCHE PATENTSCHRIFT

(11) **EP 2 200 124 B1**
(45) Veröffentlichungstag und Bekanntmachung des Hinweises auf die Patenterteilung: **22.06.2016**
(21) Anmeldenummer: 09174065.4
(22) Anmeldetag: 26.10.2009
(51) Int. Cl.: H01R 4/30, H01R 13/512, H01R 9/22, H01R 9/24, H01R 13/04

(54) **Anschlussvorrichtung für Flachleiter**
Connection device for flat conductors
Dispositif de raccordement pour conducteurs plats

(30) Priorität: 19.12.2008 DE 202008016800 U
(43) Veröffentlichungstag der Anmeldung: 23.06.2010
(73) Patentinhaber: Weidmüller Interface GmbH & Co. KG, 32758 Detmold (DE)
(72) Erfinder: Nolting, Reinhard, 32756 Detmold (DE); Feige, Torsten, 33739 Bielefeld (DE); Hackemack, Frank, 32758 Detmold (DE); Püschner, Klaus, 32760 Detmold (DE); Richts, Jörg, 33189 Schlangen (DE); Wohlgemut, Klaus, 32689 Kalletal (DE)
(74) Vertreter: Dantz, Jan Henning

(56) Entgegenhaltungen:
- WO-A1-95/03615
- DE-A1- 4 402 837
- DE-B1- 2 206 187
- DE-C1- 19 903 030
- US-A- 5 967 823
- US-A- 6 027 367

## Beschreibung

Die Erfindung betrifft eine Anschlussvorrichtung für flexible Flachleiter nach dem Oberbegriff des Anspruchs 1.

Insbesondere an Photovoltaikstrom erzeugenden Solarkollektoren ist es oftmals nötig, flexible Flachleiterenden zu kontaktieren, um den Kollektor in eine übergeordnete elektrische Schaltung zu integrieren.

Aus dem Stand der Technik sind verschiedene Lösungen zur Kontaktierung derartiger Flachleiterenden bekannt.

Insbesondere wird dabei gattungsgemäß vorgeschlagen, die Flachleiterenden mittels einer Kontaktfeder zu kontaktieren.

Aus der DE 199 03 030 C1 ist es bekannt, Stromschienen mittels Schrauben kontaktierend miteinander zu verbinden. Diese Art der Verbindung ist aber nicht dazu geeignet, Flachleiter an Stromschienen zu pressen, da sich die Flachleiter nicht gut vorbohren lassen.

US5967823 offenbart eine Anschlussvorrichtung gemäß dem Oberbegriff des Anspruchs 1.

Die Erfindung hat die Aufgabe, dieses Problem zu lösen und eine Anschlussvorrichtung zu schaffen, mit der ein guter Kontakt zwischen flexiblen Flachleitern und Stromschienen herstellbar ist.

Die Erfindung löst diese Aufgabe durch die Anschlussvorrichtung des Anspruchs 1.

Die Kontaktschraube durchsetzt und durchdringt den Flachleiter wie eine Piercingschraube. Darüber hinaus drückt sie aber auch die Elemente Stromschiene und flexibler Flachleiter aneinander und sorgt derart für eine solche Anlage zwischen diesen Elementen, dass ein besonders guter elektrischer Kontakt sicher gestellt wird. Der Begriff der Stromschiene ist nicht zu eng zu fassen. Er umfasst einerseits leitende Schienen, aber auch Leiter anderer Art, gegen welche der zu kontaktierende Leiter gedrückt wird. Vorteilhaft ist dabei auch das Anschlussgehäuse zur Aufnahme der Stromschiene, des Flachleiters und der Kontaktschraube, welches dazu dient, die Kontaktschraube zu halten und zu führen und das vorzugsweise auch eine Anlage für die Stromschiene und den Flachleiter bildet.

Dabei ist auch vorgesehen, dass der Flachleiter auf der Stromschiene aufliegt und dass die Kontaktschraube beim Kontaktieren zunächst den Flachleiter und dann die Stromschiene durchdringt. Da der Flachleiter aus flexiblem Material besteht, ist die Variante vorteilhaft, dass der Flachleiter fest an die Stromschiene angedrückt und u.U. sogar bis in den Bereich einer Durchgangsbohrung der Stromschiene hinein gedrückt wird, was einen besonders guten Kontakt sichert.

Das Anschlussgehäuse kann auch zur Aufnahme und zum Anschluss mehrerer der Stromschienen, der Flachleiter und der Kontaktschrauben dienen. Insofern beziehen sich sämtliche Ansprüche auf eine oder mehrere der Stromschienen, Flachleiter und Kontaktschrauben.

Es ist vorteilhaft, wenn das Anschlussgehäuse einen Sockel zur Auflage der wenigstens einen Stromschiene und des wenigstens einen Flachleiters aufweist wie weiter vorzugsweise eine Abdeckleiste aufweist, die am Sockel fixierbar ist, um die Metallteile der Anschlussvorrichtung aufzunehmen.

In Hinsicht auf die Handhabung sind mit der Erfindung verschiedenste Varianten realisierbar. So ist es denkbar, dass der Sockel eine Montagefläche zur Montage auf einer Unterlage wie einer Oberfläche eines Sonnenkollektors aufweist und dass die Kontaktschraube in montierter Stellung des Sockels senkrecht zur Montagefläche ausgerichtet ist. Es ist aber zur Optimierung der Handhabung insbesondere auch denkbar, dass die Kontaktschraube in montierter Stellung des Sockels an einer Unterlage spitzwinklig zur Montagefläche ausgerichtet ist.

Es ist zweckmäßig, dass die Kontaktschraube eine formend oder trennend ausgelegte Durchdringungsspitze aufweist, die derart ausgelegt ist, dass mit ihr zumindest das Material des Flachleiters trennend oder umformend durchdringbar ist.

Die Erfindung schafft auch eine Anschlusseinheit für ein Solarpaneel, das wenigstens eine Anschlussvorrichtung nach einem der auf die Vorrichtung bezogenen Ansprüche aufweist. Gerade an Solarpaneels stellt die Kontaktierung freier Flachleiterenden oftmals eine besondere technische Herausforderung dar.

Vorteilhafte Ausgestaltungen der Erfindung sind den Unteransprüchen zu entnehmen.

Nachfolgend wird die Erfindung unter Bezug auf die Zeichnung anhand von Ausführungsbeispielen näher beschrieben. Es zeigt:
- Fig. 1a, b: eine perspektivische Ansicht und eine Sprengansicht einer ersten Anschlussvorrichtung;
- Fig. 2a, b: einen Schnitt durch die Anschlussvorrichtung der Fig. 1 einmal vor dem Kontaktieren eines Flachleiters und einmal nach dem Kontaktieren eines Flachleiters;
- Fig. 3a, b: eine perspektivische Ansicht und eine Sprengansicht einer zweiten Anschlussvorrichtung;
- Fig. 4a, b: einen Schnitt durch die Anschlussvorrichtung der Fig. 3 einmal vor dem Kontaktieren eines Flachleiters und einmal nach dem Kontaktieren eines Flachleiters;
- Fig. 5a, b: eine perspektivische Ansicht und eine Sprengansicht einer dritten Anschlussvorrichtung;

- Fig. 6a, b: einen Schnitt durch die Anschlussvorrichtung der Fig. 5 einmal vor dem Kontaktieren eines Flachleiters und einmal nach dem Kontaktieren eines Flachleiters; Fig. 7a, b eine perspektivische Ansicht und eine Sprengansicht einer vierten Anschlussvorrichtung; und
- Fig. 8a, b: einen Schnitt durch die Anschlussvorrichtung der Fig. 7 einmal vor dem Kontaktieren eines Flachleiters und einmal nach dem Kontaktieren eines Flachleiters.

Fig. 1 zeigt eine Anschlussvorrichtung, die einen Sockel 1 aufweist, der vorzugsweise aus isolierendem Kunststoff besteht und dazu ausgelegt ist, auf einer in Fig. 2 dargestellten Montageoberfläche S beispielsweise eines Sonnenkollektors oder an einer Leiterplatte oder dgl. montiert zu werden. Es ist beispielsweise denkbar, den Sockel 1 klebend an dem Sonnenkollektor festzulegen.

Der Sockel 1 weist wenigstens einen oder mehrere hier in die Sockel 1 eingebrachte Vertiefungen 2 ausgebildete Auflagebereiche 3 auf, die nach Fig. 1 jeweils zur Auflage einer abschnittsweise ebenen Stromschiene 4 dienen, die ihrerseits eine Kontaktfläche 5 zur Auflage eines Flachleiters 7 aufweist und an deren von der Kontaktfläche abgewandten Ende hier über eine Biegung 6 ein Anschlusskontakt 8 ausgebildet ist. Hier wird der Anschlusskontakt 8 beispielhaft durch eine Art Flach- oder Messerkontakt gebildet, der beispielsweise mithilfe einer hier nicht dargestellten federnd ausgelegten Kontaktbuchse kontaktierbar ist.

Auf den Sockel 1 ist eine Abdeckleiste 9 aufgesetzt, die vorzugsweise am Sockel 1 unbeweglich fixierbar ist, was beispielsweise durch korrespondierende Rastmittel zwischen diesen beiden Elementen realisierbar ist (hier nicht dargestellt).

Die Abdeckleiste 9 weist vorzugsweise zu den Vertiefungen 2 korrespondierende Vorsprünge 17 auf, welche in montierter Stellung in die Vertiefungen 2 eingreifen. Hierdurch wird ein Formschluss zwischen dem Sockel 1 und der Abdeckleiste 9 realisiert.

Der Sockel 1 und die Abdeckleiste 9 weisen im montierten Zustand miteinander fluchtende Bohrungen 10, 11 auf.

Die Bohrungen 10 in der Abdeckleiste 9 sind jeweils von einer Kontaktschraube 12 durchsetzt.

Die Bohrungen 10 können derart gestuft ausgebildet sein, dass in einem vom Sockelabgewandten Bereich ein Abschnitt größeren Durchmesser zur Aufnahme des Schraubenkopfes 13 dient und ein mit einem relativ zum größeren Durchmesser kleineren Durchmesser zur Aufnahme des Schraubenschaftes 14, wobei hierdurch auch eine Auflagefläche 18 für den Schraubenkopf ausgebildet wird.

Der Sockel 1 und die Abdeckleiste 9 bilden in ihrem Zusammenspiel ein Anschlussgehäuse auf, welches zur Aufnahme des Flachleiters 7, der Stromschiene 4 und der Kontaktschraube 12 dient und welches dazu ausgelegt ist, die beim Kontaktieren auftretenden Kräfte aufzunehmen, wozu es auf einer Unterlage montiert wird.

Die Funktion dieser Anordnung ist wie folgt.

Um das Ende des Flachleiters 7 oder die mehreren Enden der Flachleiter 7 zu kontaktieren, wird die Abdeckleiste 9 ggf. vom Sockel 1 ganz oder etwas gelöst und dann werden das zu kontaktierende Ende des Flachleiters 7 bzw. werden die zu kontaktierenden Enden des Flachleiters 7 und der Stromschienen 4 zunächst direkt übereinander gelegt.

Nach Fig. 1 werden die Enden der Flachleiters 7 jeweils auf eine der auf dem Sockel 1 aufliegenden bzw. vorzugsweise vormontierten Stromschienen 4 aufgelegt. Sodann wird die Abdeckleiste 9 aufgesetzt und die Kontaktschrauben 12 werden angezogen.

Die Kontaktschrauben 12 weisen eine formend oder trennend ausgelegte, ein Material trennend durchdringende Durchdringungsspitze 15 auf, die derart ausgelegt ist, dass mit ihr zumindest das Material des Flachleiters durchdringbar ist. Die Stromschienen 4 können entweder ebenfalls auch von den Kontaktschrauben durchformt werden oder aber sie weisen eine Art Loch bzw. Vorbohrung 16 auf, die jeweils beim Eindrehen der Kontaktschrauben 12 von diesen schraubend durchsetzt wird und/oder von diesen Gewinde formend aufgeweitet wird.

Derart werden die Flachleiter 7 mit Hilfe der Kontaktschrauben 11 gegen die vorzugsweise ebenfalls eben ausgebildete Stromschiene 4 gedrückt und es wird ein elektrischer Kontakt hergestellt.

Dieser Kontakt ist dadurch besonders gut, dass die Kontaktschraube 12 beim Durchtrennen bzw. Einschneiden einer Öffnung in den Flachleiter das Material des Flachleiters 7 und der Stromschiene 4 jeweils derart ineinander drückt, dass gerade im Bereich der Bohrungen bzw. angrenzend zu dem Bereich der Bohrungen, welche die Kontaktschraube durchsetzt, ein besonders guter elektrischer Kontakt zwischen den Elementen "Stromschiene" einerseits und "Flachleiter" andererseits besteht.

Optimierbar ist dieser Kontakt dadurch, dass die Kontaktschraube 12 aus einem elektrisch gut leitenden Material, insbesondere einem Leichtmetall, vorzugsweise einer Kupferlegierung besteht, so dass sie selbst mit eine stromleitende Funktion übernimmt.

Die Kontaktschraube 12 weist ein formendes Gewinde oder Schneidgewinde jedenfalls im Bereich der Durchdringungsspitze 15 auf.

Alternativ zur Ausführungsform der Fig. 1 und 2 ist die Ausführungsform der Fig. 3 und 4, welche sich von der Ausgestaltung der Fig. 1 und 2 dadurch unterscheidet, dass zunächst die Flachleiter 7 auf die Sockel gelegt werden und dann die Stromschienen 4 auf die Flachleiter 7. Darüber hinaus weisen die Stromschienen 4 eine etwas andere Formgebung als in Fig. 1 auf. Ansonsten entspricht die Funktion der Funktion des Ausführungsbeispiels der Fig. 1 und 2. Allerdings durchdringt die Kontaktschraube 12 beim Herstellen des elektrischen Kontaktes nicht wie in Fig. 1 und 2 zunächst den Flachleiter 7 und dann die Stromschiene 7 sondern zunächst die Stromschiene 4 und dann den Flachleiter7.

Nach den Ausführungsbeispielen der Fig-. 1 bis 4 ist die Auflagefläche 3 jeweils parallel zu einer unteren Montagefläche der Sockel 1 ausgelegt.

Dies ist in Fig. 5 bis 8 anders. Dort ist die Auflagefläche 3 jeweils in einem spitzen Winkel von vorzugsweise 30° - 60° zur Montagefläche der Sockel 1 ausgerichtet, was ggf. die Arbeit des Monteurs erleichtern kann, wenn die Schrauben 12 derart besser zugänglich sind als nach der Ausführung der Fig. 1 bis 4.

Nach dem Ausführungsbeispiel der Fig. 5 und 6 liegen die Flachleiter 7 wieder jeweils über den Stromschienen 4, so dass beim Kontaktieren zunächst die Flachleiter 7 und dann die Stromschienen 4 kontaktiert werden.

Nach dem Ausführungsbeispiel der Fig. 7 und 8 liegen dagegen die Stromschienen 4 wieder jeweils über den Flachleitern 7, so dass beim Kontaktieren zunächst die Stromschienen 4 und dann die Flachleiter 7 kontaktiert werden.

Es ist jeweils vorteilhaft, wenn die Flachleiter 7 und die Stromschienen 3 eben ausgebildet werden und wenn die Kontaktschraube beim Kontaktieren senkrecht zur Oberfläche der Stromschiene 4 und des Flachleiters 7 ausgerichtet sind. Vorzugsweise - aber nicht zwingend - sind die Stromschiene 4 und der Flachleiter 7 nicht gleich dick. Besonders vorteilhaft ist es, wenn die Stromscheine 4 aus einem dickeren Material als der wiederum vorzugsweise flexible Flachleiter 7 besteht und/oder wenn der Flachleiter 7 oberhalb der Stromschiene 7 angeordnet ist, da derart eine besonders vorteilhafte Kontaktierung erfolgt, da das Material des Flachleiters derart besonders stark in die Stromschiene eingedrückt wird.

Es ist vorteilhaft, wenn die Elemente Kontaktschraube 12, Stromschiene 4 und Flachleiter 7 aus gleichen oder ähnlichen Metalllegierungen bestehen.

### Bezugszeichen

- Sockel: 1
- Vertiefungen: 2
- Auflagebereiche: 3
- Stromschiene: 4
- Kontaktfläche: 5
- Biegung: 6
- Flachleiters: 7
- Anschlusskontakt: 8
- Abdeckleiste: 9
- Bohrungen: 10, 11
- Kontaktschraube: 12
- Schraubenkopf: 13
- Schraubenschaft: 14
- Durchdringungsspitze: 15
- Vorbohrung: 16
- Vorsprünge: 17
- Auflagefläche: 18

- Solarpaneel: S

## Patentansprüche

1. Anschlussvorrichtung zum Anschluss wenigstens eines Flachleiters (7) aus flexiblem Material an eine Stromschiene (4), wobei die Anschlussvorrichtung eine Kontaktschraube (12) aufweist, welche ein formendes Gewinde oder ein Schneidgewinde jedenfalls im Bereich einer Durchdringungsspitze (15) aufweist, und ein Anschlussgehäuse zur Aufnahme der Stromschiene (4), des flexiblen Flachleiters (7) und der Kontaktschraube (12) vorgesehen ist, welches dazu dient, die Kontaktschraube zu halten und zu führen,
wobei die Kontaktschraube beim Kontaktieren zunächst den flexiblen Flachleiter (7) und dann die Stromschiene oder zunächst die Stromschiene und dann den flexiblen Flachleiter durchdringt, **dadurch gekennzeichnet, dass** der flexible Flachleiter (7) auf der Stromschiene (4) oder dass die Stromschiene (4) auf dem flexiblen Flachleiter (7) aufliegt, und die Kontaktschraube den Leiter, insbesondere den flexiblen Flachleiter (7), und die Stromschiene (4) im kontaktierten Zustand durchsetzt und kontaktierend aneinander drückt.

2. Anschlussvorrichtung nach Anspruch 1, **dadurch gekennzeichnet, dass** das Anschlussgehäuse einen Sockel (1) zur Auflage der wenigstens einen Stromschiene (4) und des wenigstens einen Flachleiters (7) aufweist.

3. Anschlussvorrichtung nach Anspruch 1 oder 2, **dadurch gekennzeichnet, dass** das Anschlussgehäuse ferner eine Abdeckleiste (9) aufweist, die am Sockel (1) fixierbar ist.

4. Anschlussvorrichtung nach einem der vorstehenden Ansprüche, **dadurch gekennzeichnet, dass** der Sockel (1) eine Montagefläche zur Montage auf einer Unterlage wie Leiterplatte oder einer Oberfläche eines Sonnenkollektors aufweist und dass die Kontaktschraube (12) in montierter Stellung des Sockels senkrecht zur Montagefläche ausgerichtet ist.

5. Anschlussvorrichtung nach einem der vorstehenden Ansprüche, **dadurch gekennzeichnet, dass** der Sockel (1) die Montagefläche aufweist und dass die Kontaktschraube (12) in montierter Stellung des Sockels an einer Unterlage spitzwinklig zur Montagefläche ausgerichtet ist.

6. Anschlussvorrichtung nach einem der vorstehenden Ansprüche, **dadurch gekennzeichnet, dass** der Sockel (1) und die Abdeckleiste (9) miteinander fluchtende Bohrungen (10, 11) aufweisen, in welche im kontaktierenden Zustand die Kontaktschraube (12) eingreift.

7. Anschlussvorrichtung nach einem der vorstehenden Ansprüche, **dadurch gekennzeichnet, dass** die Bohrungen (10) derart gestuft ausgebildet sein, dass in einem vom Sockelabgewandten Bereich ein Abschnitt größeren Durchmesser zur Aufnahme des Schraubenkopfes (13) dient und ein Abschnitt mit einem relativ zum größeren Durchmesser kleineren Durchmesser zur Aufnahme des Schraubenschaftes (14) und dass hierdurch eine Auflagefläche (18) für den Schraubenkopf ausgebildet ist.

8. Anschlussvorrichtung nach einem der vorstehenden Ansprüche, **dadurch gekennzeichnet, dass** die Stromschiene (4) eine Vorbohrung (16) für die Kontaktschraube (12) aufweist.

9. Anschlussvorrichtung nach einem der vorstehenden Ansprüche, **dadurch gekennzeichnet, dass** die Elemente Kontaktschraube (12), Stromschiene (4) und Flachleiter (7) aus gleichen oder ähnlichen Metalllegierungen, vorzugsweise einer Kupferlegierung, bestehen.

10. Anschlusseinheit für Solarpaneele, **gekennzeichnet durch** eine Anschlussvorrichtung nach einem der vorstehenden Ansprüche.

## Claims

1. A connection apparatus for connecting at least one flat conductor (7) made of a flexible material to a busbar (4), wherein the connection apparatus comprises a contact screw (12), having a forming thread or a cutting thread in any case in the region of a penetrating tip (15), and a connection housing for accommodating the busbar (4), the flexible flat conductor (7) and the contact screw (12), which is used to retain and guide the contact screw, wherein the contact screw, during contact, first penetrates the flexible flat conductor (7) and then the busbar, or first the busbar and then the flexible flat conductor, **characterized in that** the flexible flat conductor (7) rests on the busbar (4), or the busbar (4) on the flexible flat conductor (7), and the contact screw penetrates the conductor, especially the flexible flat conductor (7), and the busbar (4) in the contacted state and presses them against each other in a contacting manner.

2. A connection apparatus according to claim 1, **characterized in that** the connection housing comprises a base (1) for supporting the at least one busbar (4) and the at least one flat conductor (7).

3. A connection apparatus according to claim 1 or 2, **characterized in that** the connection housing further comprises at least one cover strip (9) which can be fixed to the base (1).

4. A connection apparatus according to one of the preceding claims, **characterized in that** the base (1) comprises a mounting surface for mounting on a support such as a printed circuit board or a surface of a solar collector, and the contact screw (12) is oriented perpendicularly to the mounting surface in the mounted position of the base.

5. A connection apparatus according to one of the preceding claims, **characterized in that** the base (1) comprises the mounting surface, and the contact screw (12) is oriented in the mounted position of the base on a support at an acute angle in relation to the mounting surface.

6. A connection apparatus according to one of the preceding claims, **characterized in that** the base (1) and the cover strip (9) comprise boreholes (10, 11) which are in alignment with each other and into which the contact screw (12) engages in the contacting state.

7. A connection apparatus according to one of the preceding claims, **characterized in that** the boreholes (10) are formed in a stepped manner in such a way that in a region facing away from the base a section of greater diameter is used for accommodating the screw head (13) and a section with a diameter that is smaller relative to the greater diameter is formed for accommodating the screw shank (14), thus forming a support surface (18) for the screw head.

8. A connection apparatus according to one of the preceding claims, **characterized in that** the busbar (4) comprises a predrilled borehole (16) for the contact screw (12).

9. A connection apparatus according to one of the preceding claims, **characterized in that** the elements of contact screw (12), busbar (4) and a flat conductor (7) consist of the same or similar metal alloys, preferably a copper alloy.

10. A connection unit for solar panels, **characterized by** a connecting apparatus according to one of the preceding claims.

## Revendications

1. Dispositif de raccordement pour le raccordement d'au moins un conducteur plat (7) fait de matériau flexible sur une barre collectrice (4), dans lequel le dispositif de raccordement comporte une vis de contact (12) qui présente un filetage automéchant ou un filetage autotaraudeur en tout cas au niveau d'une pointe de pénétration (15), et
un boîtier de raccordement destiné à recevoir la barre collectrice (4), le conducteur plat flexible (7) et la vis de contact (12), qui sert à retenir et guider la vis de contact,
dans lequel la vis de contact traverse d'abord le conducteur plat flexible (7) puis la barre collectrice lors de la mise en contact, ou d'abord la barre collectrice puis le conducteur plat flexible, **caractérisé en ce que** le conducteur plat flexible (7) repose sur la barre collectrice (4) ou **en ce que** la barre collectrice (4) repose sur le conducteur plat flexible (7) et la vis de contact traverse le conducteur, en particulier le conducteur plat flexible (7), et la barre collectrice (4) dans l'état en contact et les presse l'un contre l'autre pour les mettre en contact.

2. Dispositif de raccordement selon la revendication 1, **caractérisé en ce que** le boîtier de raccordement présente un socle (1) pour poser l'au moins une barre collectrice (4) et l'au moins un conducteur plat (7).

3. Dispositif de raccordement selon la revendication 1 ou 2, **caractérisé en ce que** le boîtier de raccordement présente en outre une bande de couverture (9) qui peut être fixée au socle (1).

4. Dispositif de raccordement selon l'une des revendications précédentes, **caractérisé en ce que** le socle (1) présente une surface de montage pour le montage sur un substrat tel qu'une carte de circuits imprimés ou une surface d'un conducteur solaire et **en ce que** la vis de contact (12) est orientée perpendiculairement à la surface de montage dans la position montée du socle.

5. Dispositif de raccordement selon l'une des revendications précédentes, **caractérisé en ce que** le socle (1) présente la surface de montage et **en ce que** la vis de contact (12) est orientée sous un angle aigu par rapport à la surface de montage quand le socle est monté sur un substrat.

6. Dispositif de raccordement selon l'une des revendications précédentes, **caractérisé en ce que** le socle (1) et la bande de couverture (9) présentent des perçages (10, 11) alignés les uns sur les autres, dans lesquels la vis de contact (12) se met en prise dans l'état de contact.

7. Dispositif de raccordement selon l'une des revendications précédentes, **caractérisé en ce que** les perçages (10) sont conformés en gradins de telle manière que dans une zone éloignée du socle, une partie de plus grand diamètre sert à recevoir la tête (13) de la vis et une partie de diamètre plus petit que le plus grand diamètre sert à recevoir le corps (14) de la vis en formant ainsi une surface d'appui (18) pour la tête de la vis.

8. Dispositif de raccordement selon l'une des revendications précédentes, **caractérisé en ce que** la barre collectrice (4) présente un pré-perçage (16) pour la vis de contact (12).

9. Dispositif de raccordement selon l'une des revendications précédentes, **caractérisé en ce que** la vis de contact (12), la barre collectrice (4) et le conducteur plat (7) se composent d'alliages métalliques identiques ou similaires, de préférence d'un alliage de cuivre.

10. Unité de raccordement pour panneaux solaires, **caractérisée en ce qu'**elle comporte un dispositif de raccordement selon l'une des revendications précédentes.
